# EUROPÄISCHE PATENTSCHRIFT

(11) **EP 0 556 631 B1**
(45) Veröffentlichungstag und Bekanntmachung des Hinweises auf die Patenterteilung: **20.09.1995**
(21) Anmeldenummer: 93101593.7
(22) Anmeldetag: 02.02.1993
(51) Int. Cl.: B21B 13/10, B21B 31/10

(54) **Universal-Walzgerüst**
Universal rolling stand
Cage de laminoir universel

(30) Priorität: 19.02.1992 DE 4204983
(43) Veröffentlichungstag der Anmeldung: 25.08.1993
(73) Patentinhaber: SMS SCHLOEMANN-SIEMAG AKTIENGESELLSCHAFT, 40237 Düsseldorf (DE)
(72) Erfinder: Derks, Willi, W-4044 Kaarst 2 (DE); Reismann, Hans-Jürgen, W-4000 Düsseldorf 31 (DE); Sippel, Egon, W-4051 Niederkrüchten 1 (DE)
(74) Vertreter: Valentin, Ekkehard, Dipl.-Ing.

(56) Entgegenhaltungen:
- EP-A- 0 214 521
- EP-A- 0 302 254
- EP-A- 0 328 645
- EP-A- 0 490 119
- EP-A- 0 531 676
- WO-A-88/06930
- DD-A- 205 346
- DATABASE WPI Section Ch, Week 7618, Derwent Publications Ltd., London, GB; Class M21, AN 76-32848X (18) & JP-A-51 031 658 (NIPPON STEEL CORP) 17 März 1976

## Beschreibung

Die Erfindung betrifft ein Universal- Walzgerüst mit in zwei parallelen Walzenständern anstellbar gelagerten Horizontal- und Vertikalwalzen.

Mit derartigen, im Durchlauf- oder Reversierbetrieb arbeitenden Universal- Walzgerüsten lassen sich die verschiedensten Profile walzen, z.B. Doppel- T- und U-Träger oder Schienen. Die Horizontal- und Vertikal- Walzensätze dieser Universal-Walzgerüste sind mit Einbaustücken in Fensterausnehmungen der Ständerholme angeordnet, wobei sich die Einbaustücke der Horizontalwalzen paarweise gegen obere und untere Querträger abstützen, die über Druckmuttern von in diese eingreifenden, axial unverschiebbaren, drehbar gelagerten, beiderseits der Walzlinie einander gegenüberstehenden Paaren von Anstellspindeln gehalten werden. Damit zum Walzenwechsel die Querjoche nicht mehr von den übrigen Walzgerüstteilen abgehoben zu werden brauchen, ist bei einer bekannten Universalgerüst- Bauweise das obere Querjoch zweigeteilt, so daß es sich aus- und nach dem Walzenwechsel wieder zurückschwenken und mit dem restlichen Gerüstteil klemmverriegeln läßt. In der ausgeschwenkten Position sind die die Walzen aufnehmenden Einbaustücke frei zugänglich und lassen sich über die Fensterausnehmungen aus dem Gerüst entfernen. Um das Ver- bzw. Ausschwenken zu erreichen, sind bei dieser Bauweise eines Universal- Walzgerüstes neben den einen Walzenwechsel sinnvoll überhaupt erst ermöglichenden Einbaustücken somit außerdem zusätzliche Schwenkmechanismen erforderlich, z.B. in Form von zusätzlichen hydraulischen Schwenkzylindern.

Der Erfindung liegt die Aufgabe zugrunde, ein Universal-Walzgerüst der eingangs genannten Art zu schaffen, das eine einfache Bau- und Betriebsweise erlaubt.

Diese Aufgabe wird erfindungsgemäß dadurch gelöst, daß die horizontalen Walzen einbaustücklos von in den Walzenständern angeordneten Lagern aufgenommen sind, der von den Antriebselementen abgewandte, bedienungsseitige Walzenständer mit den Lagern in Walzachsrichtung der Horizontalwalzen von dem anderen Walzenständer wegbewegbar ist und die in Kassetten gelagerten Vertikalwalzen in fest mit den Walzenständern verbundenen Führungsrahmen eingeschoben sind. Der Erfindung liegt die grundsätzliche Überlegung zugrunde, daß sich durch das bei Walzgerüsten anderer Art an sich bekannte Verschieben des bedienungsseitigen Walzenständers ein völlig einbaustückloses Universal- Walzgerüst verwirklichen läßt. Denn nach dem Verschieben des bedienungsseitigen Walzenständers liegen nicht nur die Horizontal-, sondern weiterhin auch die Vertikalwalzen frei und sind vom Inneren des auseinandergezogenen Walzgerüstes her zugänglich. Die ansonsten zum Walzenwechsel erforderlichen Einbaustücke, insbesondere die der Vertikalwalzen, können bei der sich aufgrund der Erfindung ergebenden völlig neuen Bauweise eines Universal- Walzgerüstes entfallen, da der mit den Walzenständern fest verbundene Führungsrahmen alle ansonsten von dem Einbaustück einer Vertikalwalze übernommenen Aufgaben erfüllt.

Eine die Vertikalwalze tragende Kassette kann somit direkt in die für den Walzbetrieb erforderliche Einbaulage im Walzenständer gebracht werden, nämlich durch Einschieben in den Führungsrahmen, d.h., es bedarf nicht mehr eines Unweges über ein Einbaustück. Die Führungsrahmen weisen daher vorteilhaft von innen her durch die Walzenständer zugängliche Kassettenausnehmungen auf, z.B. in Form von das Einschieben erleichternden Gleitführungen.

Es wird vorgeschlagen, daß die Führungsrahmen über Zuganker fest mit den Walzenständern verbunden sind. Zwar ließen sich die Führungsrahmen auch einstückig mit den Walzenständern als Gußteil erstellen, jedoch bietet eine mehrteilige Bauweise herstellungstechnische Vorteile, die insbesondere ein preiswertes Ausbrennen von Walzenständer und Führungsrahmen aus einer Bramme und damit eine einfache Stahlkonstruktion erlaubt. Die über die Verspannung, mittels zwei oder vier Zugankern, zu erreichende feste Verbindung ist so, daß der nach seinem Anbau horizontal liegende Führungsrahmen in der Lage ist, die auftretenden Walzkräfte aufzunehmen.

Nach einem Vorschlag der Erfindung sind die Führungsrahmen zweiteilig und bestehen aus einem Kassettenträgerteil mit einem außen aufgesetzten Querhaupt. Beim Anbau des Führungsrahmens werden das Querhaupt und das Kassettenträgerteil über die Zuganker an dem Walzenständer festgelegt. Die zweiteilige Bauweise des Führungsrahmens bietet den Vorteil, daß sich die Vertikalwalzen- Anstellsysteme in den Querhäuptern anordnen lassen.

Zum Betrieb des erfindungsgemäßen Universal- Walzgerüstes das auch als Wechselgerüst bereitgestellt werden könnte, als Durchlaufgerüst empfiehlt sich ein Vertikalwalzen-Anstellsystem, das aus einer Keilanstellung und von dieser gegen die Kassette beaufschlagten Beilagen besteht. Das im Konti- bzw. Durchlaufbetrieb arbeitende Universal- Walzgerüst erhält somit eine einmalige Anstellung, wozu die Beilagen von hinten, im Stegbereich an die Kassette angebracht werden. Die Beilagen gleichen das Abdrehmaß der Vertikalwalzen aus und ermöglichen eine Einstellung des Walzspaltes an verschieden breite Profile.

Hingegen dient die Keilanstellung zur Feineinstellung, beispielsweise mit einem Verstellweg von +/- 5 mm, so daß sich der Walzenverschleiß und eine Auffederung des Universal-Walzgerüstes korrigieren lassen.

Die einfache Bauweise des Universal- Walzgerüstes läßt sich unterstützen, indem alle Anstellungen von Hand, z.B. mit einer auf dem Verstellkeil aufgesetzten Ratsche, durchgeführt werden; gleichwohl eignen sich z.B. auch Hydro- oder Elektromotoren. Dies vor allem dann, wenn das Universal- Walzgerüst im Reversierbetrieb arbeitet. In diesem Fall ließe sich zwischen dem Querhaupt und der Kassette, dort wo bei der mechanischen Keilanstellung die Beilagen angeordnet sind, ein Hydraulikzylinder einsetzen; es könnte auch das ganze Querhaupt gegen das Kassettenträgerteil und damit die Kassette mit der Vertikalwalze anstellbar sein, beispielsweise in Form von zwei in mechanisch miteinander synchronisierten, angetriebenen Anstellmuttern angeordneten Anstellspindeln.

Wenn zwischen den Kassetten und den Walzen- Anstellsystemen vorteilhaft ein U-förmiges Abstützteil angeordnet ist, läßt sich nach hinten hin, d.h. an der von dem Walzspalt bzw. der Walzlinie abgewandten Seite eine gute Abstützung für die Vertikalwalzkräfte erreichen, nämlich über den eine große Auf- bzw. Anlagefläche bietenden stegförmigen Abschnitt des U-förmigen Abstützteils. Die Kassette selbst und damit das in den Führungsrahmen hineinzuschiebende und daraus herauszuziehende Wechselteil besteht nämlich lediglich aus einer Ober- und einer Unterplatte sowie einer in den Platten befestigten Tragachse mit Lager für die Vertikalwalze.

Das erfindungsgemäße Universal- Walzgerüst läßt sich mit einteiligen Horizontalwalzen betreiben. Wenn jedoch alternativ mehrteilige, über einen Zuganker zu einer Einheit verspannte Horizontalwalzen eingesetzt werden, läßt sich die einfache und wirtschaftliche Bauweise des erfindungsgemäßen Universal-Walzgerüstes weiter fördern, denn bei verschlissenem Walzkörper braucht nicht mehr die gesamte Horizontalwalze, sondern lediglich der Walzring ausgetauscht zu werden.

Gemäß einer Ausgestaltung sind die Horizontalwalzen in von einem Schneckengetriebe verstellbaren Exzentern angeordnet. Mittels des die Exzenter verdrehenden Schneckengetriebes lassen sich die Horizontalwalzen auf das gewüschte Anstellmaß einstellen.

Wenn die Kassetten an ihren dem Walzspalt zugewandten, innenliegenden Seiten mit einer brillenartigen, von den ein- und auslaufseitigen Walzgut- Seitenführungen beaufschlagten Einfassung versehen sind, läßt sich mit Hilfe der Seitenfühurungen gleichzeitig - über die Einfassung (brillenartige Umrahmung) - auch die Kassette, z.B. hydraulisch nach hinten, gegen das Anstellsystem drücken und damit eine Ausbalancierung erreichen.

Die Erfindung wird nachfolgend anhand eines in der Zeichnung dargestellten Ausführungsbeispiels des näheren erläutert. Es zeigen:
- Figur 1: das erfindungsgemäße Universal- Walzgerüst in der Vorderansicht und entlang der Linie I-I von Figur 2 geschnitten dargestellt;
- Figur 2: das Universal- Walzgerüst gemäß Figur 1 in der Seitenansicht;
- Figur 3: das erfindungsgemäße Universal- Walzgerüst in der Draufsicht entlang der Linie III- III von Figur 1 geschnitten dargestellt; und
- Figur 4: das Universal- Walzgerüst gemäß Figur 1 entlang der Linie IV-IV geschnitten.

Wie in Figur 1 dargestellt, besitzt ein Universal- Walzgerüst 1 einen antriebseitigen, mit einer Fundament- Sohlplatte 2 verbundenen Walzenständer 3 und einen beweglichen, bedienungsseitigen Walzenständer 4. Die Walzenständer 3,4 sind parallel zueinander angeordnet und zum Wegbewegen bzw. -fahren greift an den bedienungsseitigen Walzenständer 4 ein Verstellzylinder 5 mit seiner Kolbenstange 6 an. Die von dem Walzenständer 3 weggefahrene Position des bedienungsseitigen Walzenständers 4 ist in Figur 1 strichpunktiert dargestellt (vergleiche den dort mit 4' bezifferten Walzenständer). In den Walzenständern 3,4 sind - einbaustücklos - eine obere und eine untere Horizontalwalze 7,8 sowie zwei Vertikalwalzen 9 angeordnet.

Die Horizontalwalzen 7,8 sind mehrteilig ausgebildet (vergleiche die obere Hälfte von Figur 1) und bestehen aus zwei Tragwellen 11,12, von denen die eine in dem antriebsseitigen Walzenständer 3 und die andere in dem bedienungsseitigen Walzenständer 4 über Lager 13 gelagert ist; sie schließen zwischen sich einen Walzring 14 ein und sind durch einen von der Bedienungsseite her durch die Tragwelle 12 gesteckten, bis zur Tragwelle 11 reichenden Zuganker 15 miteinander zu einer Einheit verspannt. Die Lager 13 der Horizontalwalzen 7,8 befinden sich unmittelbar in den Walzenständern 3,4; sie werden dort allerdings von Exzenterhülsen 16 umschlossen, die in einer Gleitbuchse 17 angeordnet sind; außerdem sind die Exzenter 16 mit einem Schneckenrad 18 versehen, das mit einer Schneckenwelle 19 kämmt, die von Hand betrieben wird. Die Schneckengetriebe 21 (Schneckenrad 18 und Schneckenwelle 19) für die obere und die untere Horizontalwalze 7,8 sind durch eine gemeinsame Gelenkwelle 22 und die Schneckengetriebe 21 der oberen Horizontalwalze sind vom Antriebs- zum bedienungsseitigen Ständer 3,4 durch eine Gelenkwelle 22 A miteinander verbunden und damit mechanisch synchronisiert (vergleiche Figur 2 und 3). Zum Anstellen der Horizontalwalzen 7,8 bzw. der Walzringe 14 überträgt sich die Drehbewegung der Schneckenwellen 19 über die Schneckenräder 18 und die Exzenter 16 auf die Tragwellen 11,12 der mehrteiligen Horizontalwalzen 7,8, die sich - je nach Drehrichtung des Schneckengetriebes 21, - entweder voneinander entfernen oder einander nähern.

Wie die Horizontalwalzen 7,8, so sind auch die Vertikalwalzen 9 einbaustücklos in den Walzenständern 3,4 angeordnet, und zwar in horizontalen seitlichen Führungsrahmen 23. Diese sind zweiteilig ausgebildet und bestehen aus einem Kassettenträger- teil 24 und einem darauf von außen aufgesetzten Querhaupt 25 (vergleiche Figur 3). Der Führungsrahmen 23, d.h. das Kassettenträgerteil 24 und das Querhaupt 25 sind über vier Zuganker 26 (vergleiche Figur 4) so fest mit den Walzenständern 3,4 verspannt, daß sie die im Walzbetrieb auftretenden Vertikal- Walzkräfte aufnehmen können. Die Führungsrahmen 23 sind mit einer Kassettenausnehmung 27 versehen, in die sich - nach dem Auseinanderfahren der Walzenständer 3,4 in die in Figur 1 strichpunktiert dargestellte Position des Walzenständers 4' - eine auf einer Tragachse 28 eine Vertikalwalze 9 aufnehmende, aus einer oberen und einer unteren Platte bestehende Kassette 29 durch den Walzenständer 3 bzw. 4 von innen her einschieben läßt. Der Kassette 29 ist ein U-förmiges Abstützteil 30 zugeordnet, das mit seinem Steg nach außen zum Querhaupt 25 hin weisend in die Kassettenausnehmung 27 eingeschoben wird, so daß dem Querhaupt 25 des Führungsrahmens 23 eine große Auflagefläche der Kassette 29, nämlich mittelbar über das Abstützteil 30 zugewandt ist. Im Querhaupt 25 ist das Vertikalwalzen- Anstellsystem 31 angeordnet, das in Form einer Keilanstellung 32 ausgebildet ist, bei der der Verstellkeil über eine Gewindespindel 33 von Hand verstellbar ist. Die der Feineinstellung dienende Keilanstellung 32 übt über zwischen dem Querhaupt 25 und der Kassette 29 eingesetzte, an dem Abstützteil 30 befestigte Beilagen 34 - diese dienen der Grobanstellung - eine Anstellkraft auf die Kassette 29 und damit die Vertikalwalze 9 aus.

An ihren dem Walzspalt bzw. der Walzlinie 35 zugewandten, innenliegenden Seiten sind die Kassetten 29 mit einer brillenartigen Einfassung 36 versehen, die von den Walzgut-Seitenführungen 37, die sich gegen die Einfassungen 36 legen, nach außen, d.h. in Richtung auf das Walzenanstellsystem 31 hin beaufschlagt werden; sie balancieren somit die Vertikalwalzen 9 bzw. die Kassetten 29 aus. Die die Kassetten 29 nach hinten hin andrückende Kraft wird durch die die Walzgut- Seitenführungen 37 verstellenden Zylinder 38 aufgebracht.

Zum Walzenwechsel werden die die beiden Walzenständer 3,4 des Universal- Walzgerüstes 1 miteinander verbindenden Zuganker 39 gelöst und die die Horizontalwalzen 7,8 miteinander verspannenden Zuganker 15 gelöst. Danach verfährt der Verstellzylinder 5 den bedienungsseitigen Walzenständer 4 von dem Walzenständer 3 weg in die in Figur 1 strichpunktiert dargestellte Position. Die Tragwellen 12, die Lager 13 sowie die Exzenterbüchsen 16 nebst Schneckenantrieb 21 (Schneckenwelle 19 und Schneckenrad 18) bleiben dabei in ihrer festen Einbaulage. Nach dem Auseinanderfahren sind sowohl die Walzringe 14 der Horizontalwalzen 7,8 als auch die Kassetten 29 mit den Vertikalwalzen 9 von innen her frei zugänglich. Mittels z.B. des in dem Walzwerk vorhandenen Hallenkranes und einer geeigneten Greifvorrichtung lassen sich sodann die Walzringe 14 und/oder die Kassetten 29 mit den Vertikalwalzen 9 aus ihrer Einbaulage auf den Tragwellen 12 bzw. im Kassettenträgerteil 24 der Führungsrahmen 23 entfernen und durch neubestückte Kassetten bzw. neue Walzringe ersetzen. Sobald der bedienungsseitige Walzenständer 4 wieder in seine Betriebsposition zurückgefahren und mit dem gegenüberliegenden Walzenständer verbunden ist sowie die Zuganker und die Tragwellen 11,12 der Horizontalwalzen 7,8 vorgespannt sind, ist das Universal- Walzgerüst 1 zum erneuten Einsatz bereit.

## Patentansprüche

1. Universal- Walzgerüst (1) mit in zwei zueinander parallelen Walzenständern (3,4) anstellbar gelagerten Horizontal- und Vertikal-Walzen, (7,8;9)
**dadurch gekennzeichnet**,
daß die Horizontalwalzen (7,8) einbaustücklos von in den Walzenständern (3,4) angeordneten Lagern (13) aufgenommen sind, der von den Antriebselementen abgewandte, bedienungsseitige Walzenständer (4) mit den Lagern (13) in Walzachsrichtung der Horizontalwalzen (7,8) von dem anderen Walzenständer (3) wegbewegbar ist und die in Kassetten (29) gelagerten Vertikalwalzen (9) in fest mit den Walzenständern (3,4) verbundenen Führungsrahmen (23) eingeschoben sind.

2. Universal- Walzgerüst nach Anspruch 1,
**dadurch gekennzeichnet**,
daß die Führungsrahmen (23) über Zuganker (26) mit den Walzenständern (3,4) verbunden sind.

3. Universal- Walzgerüst nach Anspruch 1 oder 2,
**dadurch gekennzeichnet**
daß die Führungsrahmen (23) von innen her durch die Walzenständer (3,4) zugängliche Ausnehmungen (27) für Kassetten (29) aufweisen.

4. Universal- Walzgerüst nach einem oder mehreren der Ansprüche 1 bis 3,
**dadurch gekennzeichnet**,
daß die Führungsrahmen (23) zweiteilig sind und aus einem Kassettenträgerteil (24) mit einem außen aufgesetzten Querhaupt (25) bestehen.

5. Universal- Walzgerüst nach Anspruch 4,
**dadurch gekennzeichnet**,
daß die Vertikalwalzen- Anstellsysteme (31) in den Querhäuptern (25) angeordnet sind.

6. Universal- Walzgerüst nach Anspruch 5,
**dadurch gekennzeichnet**,
daß das Vertikalwalzen- Anstellsystem (31) aus einer Keilanstellung (32) und von dieser gegen die Kassette (29) beaufschlagten Beilagen (34) besteht.

7. Universal- Walzgerüst nach einem oder mehreren der Ansprüche 1 bis 6,
**dadurch gekennzeichnet**,
daß zwischen den Kassetten (29) und den Vertikalwalzen-Anstellsystemen (31) ein U-förmiges Abstützteil (30) angeordnet ist.

8. Universal- Walzgerüst nach einem oder mehreren der Ansprüche 1 bis 7,
**gekennzeichnet**,
durch einteilige Horizontalwalzen.

9. Universal- Walzgerüst nach einem oder mehreren der Ansprüche 1 bis 7,
**gekennzeichnet**,
durch eine mehrteilige, über einen Zuganker (15) zu einer Einheit verspannte Horizontalwalze (7,8).

10. Universal- Walzgerüst nach Anspruch 8 oder 9,
**dadurch gekennzeichnet**,
daß die Horizontalwalzen (7,8) in von einem Schneckengetriebe (21) verstellbaren Exzentern (16) angeordnet sind.

11. Universal- Walzgerüst nach einem oder mehreren der Ansprüche 1 bis 10,
dadurch gekennzeichnet,
daß die Kassetten (29) an ihren dem Walzspalt zugewandten, innenliegenden Seiten mit einer brillenartigen, von den ein- und auslaufseitigen Walzgut- Seitenführungen (37) beaufschlagten Einfassung (36) versehen sind.

## Claims

1. Universal roll stand (1) with horizontal and vertical rolls (7, 8, 9) adjustably mounted in two mutually parallel roll housings (3, 4), characterised thereby that the horizontal rolls (7, 8) are chocklessly received by bearings (13) arranged in the roll housings (3, 4), the roll housing (4), which is at the operator side and remote from the above elements, with the bearings (13) is movable in roll axial direction of the horizontal rolls (7, 8) away from the other roll housing (3) and the vertical rolls (9) mounted in holders (29) are insertable in guide frames (23) fixedly connected with the roll housings (3, 4).

2. Universal roll stand according to claim 1, characterised thereby that the guide frames (23) are connected with the roll housings (3, 4) by way of tie rods.

3. Universal roll stand according to claim 1 or 2, characterised thereby that the guide frames (23) have recesses (27), which are accessible internally through the roll housings (3, 4), for holders (29).

4. Universal roll stand according to one or more of claims 1 to 3, characterised thereby that the guide frames (23) are two-part and consist of a holder carrier part (24) with a crosshead (25) placed on externally.

5. Universal roll stand according to claim 4, characterised thereby that the vertical rolls adjustment systems (31) are arranged in the crossheads.

6. Universal roll stand according to claim 5, characterised thereby that the vertical rolls adjustment system (31) consists of a wedge adjustment (37) and shims (34) loaded by this against the holder (29).

7. Universal roll stand according to one or more of claims 1 to 6, characterised thereby that a U-shaped support member (30) is arranged between the holders (29) and the vertical rolls adjustment systems (31).

8. Universal roll stand according to one or more of claims 1 to 7, characterised by unitary horizontal rolls.

9. Universal roll stand according to one or more of claims 1 to 7, characterised by a multi-part horizontal roll (7, 8) tightened into a unit by way of a tie rod (15).

10. Universal roll stand according to claim 8 or 9, characterised thereby that the horizontal rolls (7, 8) are arranged in eccentrics (16) adjustable by a worm gear (21).

11. Universal roll stand according to one or more of claims 1 to 10, characterised thereby that the holders (29) are provided at their inward sides facing the roll gap with a spectacles-like frame (36) loaded by the roll stock laterel guides (37) at the inlet and outlet side.

## Revendications

1. Cage de laminoir universel (1) comportant des cylindres horizontaux et verticaux (7, 8 ; 9) montés de façon réglable dans deux montants de laminoir (3, 4) parallèles l'un à l'autre,
caractérisée en ce que les cylindres horizontaux (7, 8) sont reçus sans chaises dans des paliers (13) agencés dans les montants de laminoir (3, 4), en ce que le montant de laminoir (4) comportant les paliers (13), situé du côté commande et détourné des éléments d'entraînement, est mobile en direction de l'axe des cylindres horizontaux (7, 8) en éloignement de l'autre montant de laminoir (3), et en ce que les cylindres verticaux (9) montés dans des cassettes (29) sont introduits dans des cadres de guidage (23) reliés fermement aux montants de laminoir (3, 4).

2. Cage de laminoir universel selon la revendication 1,
caractérisée en ce que les cadres de guidage (23) sont reliés via des tirants d'ancrage (26) aux montants de laminoir (3, 4).

3. Cage de laminoir universel selon l'une ou l'autre des revendications 1 et 2,
caractérisée en ce que les cadres de guidage (23) présentent des évidements (27) pour des cassettes (29), qui sont accessibles depuis l'intérieur à travers les montants de laminoir (3, 4).

4. Cage de laminoir universel selon l'une ou plusieurs des revendications 1 à 3,
caractérisée en ce que les cadres de guidage (23) sont en deux parties et sont constitués par une partie de support de cassette (24) avec une traverse (25) posée depuis l'extérieur.

5. Cage de laminoir universel selon la revendication 4,
caractérisée en ce que les systèmes de réglage des cylindres verticaux (31) sont agencés dans les traverses (25).

6. Cage de laminoir universel selon la revendication 5,
caractérisée en ce que le système de réglage des cylindres verticaux (31) est constitué par un réglage à coin (32) et par des patins (34) sollicités par celui-ci contre la cassette (29).

7. Cage de laminoir universel selon l'une ou plusieurs des revendications 1 à 6,
caractérisée en ce qu'il est prévu entre les cassettes (29) et les systèmes de réglage des cylindres verticaux (31) un élément d'appui (30) en forme de U.

8. Cage de laminoir universel selon l'une ou plusieurs des revendications 1 à 7,
caractérisée par des cylindres horizontaux en une seule pièce.

9. Cage de laminoir universel selon l'une ou plusieurs des revendications 1 à 7,
caractérisée par un cylindre horizontal (7, 8) en plusieurs parties et serré au moyen d'un tirant d'ancrage (15) pour former une unité.

10. Cage de laminoir universel selon l'une ou l'autre des revendications 8 et 9,
caractérisée en ce que les cylindres horizontaux (7, 8) sont agencés dans des excentriques (16) réglables par une transmission à vis sans fin (21).

11. Cage de laminoir universel selon l'une ou plusieurs des revendications 1 à 10,
caractérisée en ce que les cassettes (29) sont pourvues sur leurs faces intérieures orientées vers la fente de laminoir, d'un encadrement (36) en forme de lunette qui est sollicité par les guidages latéraux (37) du côté entrée et du côté sortie pour les matières laminées.
